# EUROPÄISCHE PATENTSCHRIFT

(11) **EP 1 572 460 B1**
(45) Veröffentlichungstag und Bekanntmachung des Hinweises auf die Patenterteilung: **11.03.2009**
(21) Anmeldenummer: 03788826.0
(22) Anmeldetag: 27.11.2003
(51) Int. Cl.: B41F 30/04, B41N 10/06, B41F 27/12

(54) **DRUCKTUCHEINHEIT FÜR EINEN DRUCKTUCHZYLINDER EINER DRUCKMASCHINE**
PRINTING BLANKET ASSEMBLY FOR A BLANKET CYLINDER
ENSEMBLE BLANCHET POUR CYLINDRE A BLANCHET D'UNE MACHINE D'IMPRIMERIE

(30) Priorität: 16.12.2002 DE 10258975; 21.02.2003 DE 10307382; 21.02.2003 DE 10307383; 30.06.2003 DE 10329270; 21.11.2003 DE 10354436
(43) Veröffentlichungstag der Anmeldung: 14.09.2005
(73) Patentinhaber: Koenig & Bauer Aktiengesellschaft, 97080 Würzburg (DE)
(72) Erfinder: KÜMMET, Andreas, 97074 Würzburg (DE)
(86) Internationale Anmeldenummer: PCT/DE2003/003941
(87) Internationale Veröffentlichungsnummer: WO 2004/054807

(56) Entgegenhaltungen:
- US-A- 2 963 969
- US-A- 4 452 143
- US-A- 4 635 550
- US-A- 4 643 093

## Beschreibung

Die Erfindung betrifft eine Drucktucheinheit eines Drucktuchzylinders einer Druckmaschine gemäß dem Oberbegriff des Anspruchs 1.

Drucktucheinheiten werden in Rotationsdruckmaschinen am Drucktuchzylinder befestigt und dienen beim Offsetdruck der Übertragung des Druckbilds vom Formzylinder auf die Bedruckstoffbahn. Um der Drucktucheinheit die erforderliche mechanische Festigkeit zu verleihen, wird eine Trägerplatte, beispielsweise aus Stahlblech oder Aluminiumblech, eingesetzt. Auf der Außenseite der Trägerplatte wird ein Drucktuch, das beispielsweise in der Art eines Gummituchs ausgebildet sein kann, befestigt. Zur Fixierung der Drucktucheinheit am Drucktuchzylinder sind am vorlaufenden Ende und/oder am nachlaufenden Ende der Trägerplatte abgekantete, drucktuchfreie Schenkel vorgesehen. Diese Schenkel können dann beispielsweise in einen am Drucktuchzylinder vorgesehenen Schlitz eingeführt und dort festgelegt werden.

Ein Problem bei bekannten Drucktucheinheiten ist es, dass das Drucktuch die Trägerplatte nicht nahtlos umschließt, sondern zwischen dem vorlaufenden und dem nachlaufenden Ende des Drucktuchs ein Spalt verbleibt. Im Bereich diese Spalts kann keine Druckfarbe auf die Bedruckstoffbahn übertragen werden. An den Rändern des Drucktuchs zum Spalt hin ist zudem das Druckbild von schlechterer Qualität. Aus dem Stand der Technik sind deshalb verschiedene Lösungen bekannt, mit denen die durch den Spalt zwischen den Enden des Drucktuches hervorgerufenen Nachteile vermieden werden können.

Aus der DE 195 47 917 A1 ist eine Drucktucheinheit bekannt, bei der die beiden Enden des verwendeten Drucktuchs einander formschlüssig überlappen, um dadurch den Spalt zwischen den Enden des Drucktuchs zu verkleinern.

Aus der DE 195 21 645 A1 ist eine Drucktucheinheit bekannt, bei welcher zwischen den beiden Schenkeln der Trägerplatte ein Schieber angeordnet wird. Das nach außen weisende Ende des Schiebers ist dabei mit einem Füllstück verbunden, so dass der Spalt zwischen den Enden des Drucktuchs durch das Füllstück geschlossen wird.

Aus der DE 195 43 584 C1 ist eine Drucktucheinheit bekannt, bei der das Drucktuch aus einer Vielzahl von Lagen zusammengesetzt ist. Die Decklage überdeckt dabei die Stirnflächen der darunter befindlichen Lagen und bildet auf diese Weise einen Vorsprung, durch den der Spalt zwischen den Enden verkleinert wird.

Die US 5 749 298 A offenbart eine Drucktucheinheit mit einer Trägerplatte, deren Enden abgekantet sind. Das auf der Trägerplatte angeordnete Drucktuch ist stirnseitig versiegelt.

Die US 4 635 550 A offenbart eine Drucktucheinheit mit einem auf einer Trägerplatte angeordneten Drucktuch. Im Kanal ist auf der Trägerplatte ein Stützelement angeordnet, das das überstehende Ende des Drucktuches abstützt.

Die US 2 525 003 A zeigt eine Vorrichtung zur Herstellung einer Drucktucheinheit.

Die US 4 643 093 A offenbart eine Druckplatte mit verstärktem Ende und eine zugehörigen Vorrichtung.

Der Erfindung liegt die Aufgabe zugrunde, eine Drucktucheinheit eines Drucktuchzylinders einer Druckmaschine zu schaffen.

Die Aufgabe wird erfindungsgemäß durch die Merkmale des Anspruchs 1 gelöst.

Ein Vorteil der erfindungsgemäßen Drucktucheinheit liegt insbesondere darin, dass durch diese Drucktucheinheit, bei der eine Füllmasse an der Außenseite des Drucktuches in Längsrichtung des Drucktuches angeordnet ist, der Spalt zwischen den Enden des Drucktuches minimiert wird. Dabei ist es durchaus denkbar, dass der Überstand der Füllmasse so groß gewählt wird, dass die beiden Enden des Drucktuchs in der Einbauposition aneinander zur Anlage kommen.

Die Füllmassen, auch als Stützelemente bezeichnet, dienen zur Abstützung eines Gegenzylinders, insbesondere eines Formzylinders oder eines Plattenzylinders in radialer Richtung.

Für die Befestigung der Füllmasse an der Drucktucheinheit sind vielfältige Befestigungslösungen denkbar. Nach einer bevorzugten Ausführungsform ist die Füllmasse an der Abkantung und/oder an der Stirnseite des Drucktuchs stoffschlüssig befestigt, insbesondere festgeklebt oder anvulkanisiert.

Besonders einfach lässt sich die Füllmasse herstellen, wenn sie aus dem gleichen Material wie das Drucktuch, beispielsweise aus Gummi oder einem ähnlichen Elastomermaterial, oder aus dem gleichen Material wie die Trägerplatte, beispielsweise Metall, hergestellt sind. Insbesondere ist es dann denkbar, die Füllmasse einstückig an das Drucktuch oder die Trägerplatte anzuformen.

Durch den Einsatz dieses Fertigungsverfahrens lassen sich in einfacher Weise Drucktucheinheiten herstellen, die nur einen minimalen Spalt aufweisen.

Die Durchführung des Verfahrens erfolgt in einer Vorrichtung außerhalb der Druckmaschine, in der wenigstens die Trägerplatte mit bereits aufgebrachtem Drucktuch angeordnet ist. Die fließfähige Füllmasse wird in eine Form der Vorrichtung eingebracht, wo sie auf die Enden der Trägerplatte, an der mindestens ein Schenkel bereits abgewinkelt ist, aufgebracht wird.

Die Füllmasse legt sich um die Abkantungen der Schenkel und wird durch die in der Vorrichtung angebrachten Schieber geformt. Anschließend wird die Füllmasse maßhaltig bearbeitet.

In einem alternativen Verfahren wird auf die mindestens ein abgewinkeltes Ende aufweisende Trägerplatte mit bereits aufgebrachtem Drucktuch im Bereich der Abkantung Füllnasse auf die Trägerplatte aufgebracht und mit einer Stirnseite des Endes des Drucktuches verbunden.

In einer anderen Ausführungsform weist die Drucktucheinheit mindestens ein Ende mit einer größeren Dicke als dem zwischen den beiden Enden liegenden Bereich auf, so dass die Außenfläche der Drucktucheinheit im Bereich dieses Endes in radialer Richtung zumindest teilweise über die virtuelle Verlängerung der Außenseite des Drucktuches übersteht.

Ausführungsformen der Erfindung sind in den Zeichnungen dargestellt und werden im Folgenden beschrieben.

Es zeigen:
- Fig. 1: eine erste Ausführungsform einer Drucktucheinheit in einer ersten Fertigungsphase;
- Fig. 2: die Drucktucheinheit gemäß Fig. 1 in einer zweiten Fertigungsphase;
- Fig. 3: die Drucktucheinheit gemäß Fig. 1 und Fig. 2 in einer dritten Fertigungsphase;
- Fig. 4: eine zweite Ausführungsform einer Drucktucheinheit;
- Fig. 5: eine dritte Ausführungsform einer Drucktucheinheit in einem Teilquerschnitt;
- Fig. 6 und 7: Ausführungsbeispiele für ein Herstellungsverfahren einer Drucktucheinheit;
- Fig. 8: ein Ausführungsbeispiel der Drucktucheinheit gemäß Fig. 7 mit verdickten Enden;
- Fig. 9 bis 11: Ausführungsbeispiele für ein weiteres Herstellungsverfahren einer Drucktucheinheit;
- Fig. 12: ein Ausführungsbeispiel der Drucktucheinheit gemäß Fig. 3 mit verdickten Enden.

Die in Fig. 1 bis Fig. 12 dargestellte Drucktucheinheit, deren Dicke d01 z. B. 1,6 mm beträgt, besteht aus einer formstabilen Trägerplatte 02; 18; 42, mit einer Dicke d02 von ca. 0,2 mm bis 0,5 mm und einem auf der Trägerplatte 02; 18; 42 befestigten Drucktuch 03; 19; 43. Die Trägerplatte 02; 18; 42 besteht aus Metall, beispielsweise aus einem Stahlblech oder Aluminium. Das Drucktuch 03; 19; 43 kann beispielsweise in der Art eines Gummituchs 03; 19; 43, insbesondere aus mehreren Lagen unterschiedlichem Materials, ausgebildet sein.

In einer Abkantmaschine werden am vorlaufenden und am nachlaufenden Ende der Trägerplatte 02; 18; 42 die drucktuchfreien Schenkel 04; 06; 21; 22; 44; 46 nach unten abgekantet, so dass die Schenkel 04; 06; 21; 22; 44; 46 später zur Befestigung der Drucktucheinheit an einem Drucktuchzylinder 05 verwendet werden können. Der abgewinkelte Schenkel 06; 21; 46 am vorlaufenden Ende schließt mit der sich an den Schenkel 06; 21; 46 anschließenden Trägerplatte 02; 18; 42 einen spitzen Öffnungswinkel α06, insbesondere von 30 bis 60 Grad, vorzugsweise von 40 bis 50 Grad, ein. Der abgewinkelte Schenkel 04; 22; 44 am nachlaufenden Ende weist mit dem sich daran anschließenden Mittelteil 07; 35; 47 der Trägerplatte 02; 18; 42 einen Öffnungswinkel α04 von 45 bis 150 Grad, insbesondere von 80 bis 100 Grad, auf. In einer bevorzugten Ausführungsform beträgt die Winkelgröße 120 bis 150 Grad. Zwischen den Schenkeln 04, 06; 21; 22; 44; 46 verläuft der Mittelteil 07; 35; 47 der Trägerplatte 02; 18; 42, der vom Drucktuch 03; 19; 43 vollständig nach außen hin abgedeckt ist. Am Übergang zwischen dem Mittelteil 07; 35; 47 einerseits und den Schenkeln 04; 22; 44 bzw. 06; 21; 46 andererseits verlaufen die Abkantungen 08; 09; 27; 28; 48; 49.

In der in Fig. 1 dargestellten Fertigungsphase sind sowohl die Trägerplatte 02 als auch das Drucktuch 03 annähernd eben ausgelegt, so dass das Drucktuch 03 spannungs- und verformungsfrei auf der Trägerplatte 02 befestigt werden kann. Dazu kann das Drucktuch 03 beispielsweise aufgeklebt und/oder aufvulkanisiert werden.

Anschließend werden in einer Abkantmaschine die drucktuchfreien Schenkel 04 und 06 nach unten abgekantet (Fig. 2).

Die Abkantungen 08 und 09 werden in der Abkantmaschine derart hergestellt, dass die beiden Enden 11 und 12 des Drucktuchs 03 ein stückweit über die Abkantungen 08 und 09 überstehen. Der Zwischenraum zwischen den überstehenden Enden 11 und 12 des Drucktuches 03 einerseits und der Trägerplatte 02 andererseits wird durch Füllmasse 13; 14, auch als Stützelement 13 und 14 bezeichnet, aufgefüllt. Die Füllmasse 13 und 14 kann beispielsweise durch Aufbringung einer härtbaren Gummimasse hergestellt werden.

Vorzugsweise ist die Füllmasse 13; 14 beim Einbringen verformbar und/oder fliessfähig.

In Fig. 3 ist ein Ausschnitt der Drucktucheinheit in der Einbauposition dargestellt. Man erkennt, dass die beiden Schenkel 04 und 06 in der Einbauposition einander gegenüberliegend parallel zueinander verlaufen, so dass sie gemeinsam in einem Schlitz an einem nicht dargestellten Druckzylinder befestigt werden können. Aufgrund des Überstands der Enden 11 und 12 des Drucktuchs 03 wird die Breite des Spalts 16 zwischen den Enden 11 und 12 des Drucktuchs 03 minimiert. Dadurch ist es beispielsweise möglich, die Breite des Spalts 16 auf eine Breite von kleiner 0,5 mm zu minimieren.

Der Abstand der Abkantungen 08; 09 entspricht im wesentlichen dem Abstand a01 der Öffnung auf der Zylinderoberfläche und beträgt weniger als 3 mm, insbesondere ist er kleiner als 2,0 mm.

Aufgrund der Abstützung der überstehenden Enden 11 und 12 durch die Füllmasse 13 und 14 wird eine ausreichende Druckübertragung vom Drucktuch 03 auf eine Bedruckstoffbahn in diesem Bereich erreicht.

Wie in Fig. 4 dargestellt, beträgt der Abstand a02 der gegenüberliegenden Enden 11; 12 des Drucktuchs 03 0,2 mm bis 0,8 mm, vorzugsweise 0,3 mm bis 0,7 mm. In einer besonders bevorzugten Ausführung beträgt der Abstand a02 0,4 mm bis 0,6 mm, insbesondere 0,5 mm.

Die Abkantung 08 des Schenkels 04 weist einen Radius R von 0,6 mm bis 1,2 mm, insbesondere von 0,8 mm, auf.

Die Abkantung 09 des Schenkels 06 weist hingegen einen Radius R von 0,3 mm bis 0,7 mm, insbesondere von 0,5 mm, auf.

Die Länge L13; L14 des jeweiligen Stützelements 13; 14 beträgt in Umfangsrichtung 0,4 mm bis 1,0 mm, insbesondere 0,1 mm bis 1,3 mm. In einer bevorzugten Ausführung liegt die Länge L13; L14 des Stützelements 13; 14 bei 0,7 mm.

Wie in Fig. 4 dargestellt, kann die Füllmasse 13; 14 in unterschiedlicher Gestalt ausgeformt sein. So weist die Füllmasse 13 z. B. einen spitzen Winkel auf, während die Füllmasse 14 rechtwinklig ausgeformt ist.

Die für die Fig. 4 beschriebenen Maße können im Wesentlichen auf sämtliche in den Figuren dargestellte Ausführungsformen übertragen werden.

In Fig. 5 ist eine dritte Ausführungsform einer Drucktucheinheit dargestellt. Auch diese Drucktucheinheit weist eine Trägerplatte 18 aus Stahlblech und ein Drucktuch 19 aus Gummi auf. Zur Herstellung der Drucktucheinheit wird zunächst die Trägerplatte 18 mit deren Schenkeln 21 und 22 an einem Fertigungszylinder befestigt, dessen Gestalt dem Drucktuchzylinder entspricht, an dem die Drucktucheinheit in der Druckmaschine befestigt werden soll. Anschließend wird ein Dichtungselement 23 in den Spalt 26 zwischen den Schenkeln 21 und 22 eingelegt, um den Spalt 26 nach unten abzudichten. Danach wird eine flüssige Elastomermasse an der Außenseite der Trägerplatte 18 derart aufgebracht, dass die Trägerplatte 18 von einer durchgehenden Unterbauschicht 24 umgeben wird. Im Bereich der gegenüberliegenden Schenkel 21 und 22 füllt die Unterbauschicht 24 den Spalt 26 zwischen den gegenüberliegenden Abkantungen 27 und 28 aus.

Anschließend wird auf der Unterbauschicht 24 das Drucktuch 19 befestigt, beispielsweise aufvulkanisiert. Der Spalt 26, der sich zwischen den Enden 31 und 32 des Drucktuchs 19 fortsetzt, wird mit Füllmaterial, hier auch als Siegelmaterial 29 bezeichnet, beispielsweise einer härtbaren Elastomermasse, verschlossen und anschließend an der Außenseite zur Herstellung einer gleichmäßig zylindrischen Außenfläche überschliffen.

Zum Schluss wird das Siegelmaterial 29 und die Unterbauschicht 24 entlang der Schnittlinie 33 durchtrennt, so dass die Drucktucheinheit vom Fertigungszylinder abgenommen und an einem Drucktuchzylinder montiert werden kann. Durch die Trennung der Unterbauschicht 24 werden getrennte Stützelemente 34 und 36 gebildet, die jeweils die Enden 31 und 32 des Drucktuchs 19 von unten abstützen. Bei Montage der Drucktucheinheit an einem Drucktuchzylinder können die durch den Schnitt entlang der Schnittlinie 33 gebildeten Seitenflächen der Stützelemente 34 und 36 formschlüssig aneinander zur Anlage kommen.

Die Figuren 6 bis 8 zeigen Ausführungsbeispiele eines anderen Herstellungsverfahrens für eine Drucktucheinheit ähnlich der der Fig. 3.

Hier wird mindestens ein Ende der Trägerplatte 42, wie bereits beschrieben, abgewinkelt. Die Trägerplatte 42 wird nun auf einen Grundkörper 53 einer Vorrichtung 41 mit mindestens einem Schieber 54; 56, wie sie nachfolgend noch beschrieben wird, aufgelegt. Mindestens einer der Schieber 54; 56 ist zum Grundkörper 53 und/oder zum anderen Schieber 56; 54 beweglich. Dieser Grundkörper 53 ist in seiner Geometrie der Geometrie der Trägerplatte 42 angepasst. Beide Schieber 54; 56 der Vorrichtung 41 sind offen. Die Trägerplatte 42 wird nun auf den notwendigen Zylinderumfang bzw. auf das notwendige Abkantmaß mittels eines Einstellmechanismus 57 eingestellt. Beide Schieber 54; 56 werden geschlossen. Die Füllmasse 51; 52 wird anschließend formschlüssig eingegossen bzw. eingepresst. Je nach Form der Schieber 54; 56 wird ein flacher, d. h. mit der Trägerplatte 42 bündiger, bzw. ein erhöhter Unterbau erreicht, wobei die Schieber 54; 56 als Form 54; 56 für die Füllmasse 51; 52 wirken. Zumindest eine der Füllmassen 51; 52 steht dabei über die virtuelle Verlängerung V42 der Außenseite der Trägerplatte 42 in radialer Richtung hinaus. Die Füllmasse 51; 52 wird nun durch eine weitere Vorrichtung 58 bündig gezogen bzw. geschliffen. Anschließend wird das Drucktuch 43 auf die Füllmasse 51; 52 aufgebracht. Dies kann mit Hilfe eines anstellbaren Anschlages 59 erfolgen. Zum Schluss werden die Schieber 54; 56 geöffnet und die Drucktucheinheit wird vulkanisiert. Diese Vulkanisierung kann innerhalb der Vorrichtung 41, aber auch außerhalb der Vorrichtung 41 durchgeführt werden.

Die Figuren 9 und 10 zeigen ein besonders bevorzugtes Herstellungsverfahren für eine weitere Drucktucheinheit. Diese Ausführung einer Drucktucheinheit ermöglicht es, einen Kanal eines Zylinders zu verschließen und zu verstärken.

Die Füllmasse 51; 52 erstreckt sich hier an einer virtuellen Verlängerung V43 der Außenseite des Drucktuches 43 in Längsrichtung, d. h. Umfangsrichtung, des Drucktuches 43. Dabei kann die Füllmasse 51; 52 sowohl über ein Ende 61; 62 als auch über beide Enden 61; 62 des Drucktuches 43 in Längsrichtung hinausragen. In radialer Richtung kann die Füllmasse 51; 52 zumindest teilweise über die virtuelle Verlängerung V43 der Außenseite des Drucktuches 43 überstehen (Fig. 10 und 11).

Diese Ausführungsform wird durch folgendes Herstellungsverfahren erreicht. Wie bereits beschrieben, wird mindestens ein Ende der Trägerplatte 42 abgekantet. Anschließend wird das Drucktuch 43 auf die Trägerplatte 42 aufgebracht. Unerheblich dabei ist, ob das Drucktuch 43 bereits vulkanisiert ist oder nicht. Die Schieber 54; 56 werden anschließend geschlossen. Die Füllmasse 51; 52 zum Verschließen und Verstärken eines Kanals wird nun eingepresst bzw. eingegossen. Je nach dem wie die Schieber 54; 56 ausgebildet sind, wird eine entsprechende Formgebung der Füllmasse 51; 52 erreicht. Danach wird die Füllmasse 51; 52 maßhaltig bearbeitet. Anschließend kann, je nach Bedarf, der Vulkanisierungsvorgang innerhalb oder außerhalb der Vorrichtung 41 stattfinden.

Die beiden letztgenannten Herstellungsverfahren unterscheiden sich also dadurch, dass in den Ausführungen gemäß den Figuren 6 bis 8 die Füllmasse 51; 52 zwischen der Trägerplatte 42 und dem Drucktuch 43 angeordnet ist, wobei die Füllmasse 51; 52 zuerst auf die Trägerplatte 42 und dann das Drucktuch 43 angeordnet ist, während in den Ausführungen gemäß den Figuren 9 bis 11 die Trägerplatte 42 mit dem Drucktuch 43 verbunden ist und dann die Füllmasse 51; 52 eingefüllt wird, wobei eine in radialer Richtung angeordnete Außenseite der Füllmasse 51; 52 nicht vom Drucktuch 43 belegt ist.

Wie in den Figuren 8, 11 und 12 dargestellt, weist die Drucktucheinheit mindestens ein Ende mit einer größeren Dicke als dem zwischen den beiden Enden liegenden Bereich auf, so dass die Außenfläche der Drucktucheinheit im Bereich dieses Endes in radialer Richtung zumindest teilweise über die virtuelle Verlängerung V43 der Außenseite des Drucktuches 43 übersteht, insbesondere keilförmig ausgebildet ist. Zur Verdickung des Endes ist die Füllmasse 51; 52 an den Enden des Drucktuches 43 angeordnet. In den Figuren 8 und 12 ist dabei eine Unterfütterung des Drucktuches zu 43 erkennen, wobei in Fig. 11 eine Auffüllung des Drucktuches 43 dargestellt ist.

Die Ausführung mit verdickten Enden der Fig. 8 im auf dem Zylinder montierten Zustand gilt entsprechend auch für Fig. 11.

Dieses verdickte Ende oder beide verdickten Enden stehen im auf dem Drucktuchzylinder montierten Zustand in radialer Richtung über eine virtuelle Verlängerung des sich anschließenden Gummituches, d. h. der wirksame Radius des montierten Gummituches ist im Bereich der Enden größer. Der dazwischen liegende Bereiche ist sehr viel größer (mindestens 10 fach) als der Bereich der Enden. Vorzugsweise erstreckt sich die Verdickung in Umfangsrichtung auf weniger als 10 mm, insbesondere auf weniger als 5 mm.

In auf dem Drucktuchzylinder angebrachten Zustand ist demzufolge ein Radius R11; R12 (Fig. 12) des Zylinders bezogen auf die Außenseite des Drucktuches 03 oder bezogen auf die Außenseite der Füllmasse 13; 14 mindestens im Bereich eines Endes der Drucktucheinheit größer als ein Radius R03 des Zylinders bezogen auf die Außenseite des Drucktuches im zwischen den beiden Enden liegenden Bereich.

Die Drucktucheinheit weist den vergrößerten Radius R11; R12 in Umfangsrichtung kleiner als 10 mm, insbesondere kleiner als 5 mm auf.

Für alle Verfahren gilt, dass die Füllmasse 13; 14; 29; 51; 52 im fließfähigen, verformbaren Zustand, jeweils an mindestens einem Ende der beiden Enden der Drucktucheinheit eingebracht wird. Die Füllmasse 13; 14; 29; 51; 52 ist in Längsrichtung zumindest teilweise auf einer Abkantung 08; 09; 27; 28; 48; 49 des abgewinkelten Schenkels 04; 06; 21; 22; 44; 46 der Trägerplatte 02; 18; 42 angeordnet und ragt über die Abkantung 08; 09; 27; 28; 48; 49 in Umfangsrichtung hinaus. Nach Aufbringen kann die Außenseite der Füllmasse 13; 14; 29; 51; 52 maßhaltig bearbeitet werden. Die Füllmasse 13; 14; 29; 51; 52 kann vorzugsweise einstückig ausgebildet sein. Die Werkstoffe von Drucktuch 03; 43 und Füllmasse 13; 14; 29; 51; 52 können gleich oder unterschiedlich ausgebildet sein.

Wie in Fig. 10 dargestellt beträgt in einer erfindungsgemäßen Ausführung die Länge L51; L52 der Füllmasse 51; 52 mehr als 0,1 mm, insbesondere mehr als 0,4 mm, jedoch weniger als 2 mm, insbesondere weniger als 5 mm.

Zur Herstellung von Drucktucheinheiten kann vorzugsweise die Füllmasse 51; 52 bzw. die Stützelemente 13; 14 bei voneinander wegweisenden Enden der Drucktucheinheit bei ausgestreckten, vorzugsweise plan oder leicht gewölbt liegenden Drucktucheinheiten eingebracht. (Ausgenommen Ausführungsbeispiel der Fig. 5).

Zur Herstellung der Drucktucheinheit kann eine mehrteilige Vorrichtung 41 verwendet werden, bei der mindestens zwei Teile, z. B. Schieber 54; 56, relativ zueinander beweglich sind. Dabei ist es möglich, z. B. zur Herstellung von verdickten Enden der Drucktucheinheit, dass zumindest die an der Füllmasse 51; 52 anliegende Fläche in Richtung der Außenseite der Drucktucheinheit zumindest teilweise über die virtuelle Verlängerung V43 der Außenseite des Drucktuches 43 übersteht oder dass zumindest die an der Füllmasse 51; 52 anliegende Fläche in Richtung der Außenseite der Drucktucheinheit zumindest teilweise über die virtuelle Verlängerung V42 der Außenseite der Trägerplatte 42 bei noch nicht auf der Trägerplatte 42 angebrachten Drucktuches 43 übersteht. Die beiden Teil, z. B. Schieber 54; 56, sollten in Längsrichtung der Drucktucheinheit abstandsveränderbar sein. Mindestens eine Fläche von einem der beiden Teile liegt an der Füllmasse 51; 52 an und mindestens eine Fläche kann an einem abgewinkelten Schenkel 44; 46 der Trägerplatte 42 anliegen. Zumindest die an der Füllmasse 51; 52 anliegende Fläche kann in Richtung der Außenseite der Drucktucheinheit zumindest teilweise über die virtuelle Verlängerung V43 der Außenseite des Drucktuches 43 überstehen bzw. kann zumindest die an der Füllmasse 51; 52 anliegende Fläche in Richtung der Außenseite der Drucktucheinheit zumindest teilweise über die virtuelle Verlängerung V42 der Außenseite der Trägerplatte 42 bei noch nicht auf der Trägerplatte 42 angebrachten Drucktuches 43 überstehen. An der Vorrichtung 41 kann wenigstens eine weitere Vorrichtung 58, z. B. ein Werkzeug 58, zur Bearbeitung zumindest der Außenseite der Füllmasse 51; 52 angeordnet sein.

In der Vorrichtung 41 sollte mindestens ein Träger 53, z. B. der Grundkörper 53; zur Aufnahme der Trägerplatte 42 angeordnet sein, wobei die Innenseite der Trägerplatte 42 auf diesem Träger 53 aufliegt.

Der Träger 53 kann auch aus mehreren Teilen bestehen. Mindestens ein Teil des Trägers 53 wirkt mit einem vorlaufenden Schenkel 46 der Trägerplatte 42, ein anderer Teil des Trägers 53 mit dem nachlaufenden Schenkel 44 der Trägerplatte 42 zusammen. Vorzugsweise ist ein Teil des Trägers 53 relativ zu dem anderen Teil der Trägers 53 ortsveränderbar.

Die Vorrichtung 41 kann auch Elemente zum Abkanten der Enden der Trägerplatte 42 aufweisen, d. h. als Abkantmaschine ausgebildet sein.

Nicht dargestellt sind Ausführungsformen, bei denen die Trägerplatte nur einen abgekanteten Schenkel aufweist. Die Füllmasse kann in diesen Fällen auf der Abkantung des Schenkels und am anderen, nicht abgekanteten Ende der Trägerplatte angeordnet sein.

Das zweite Ende der Drucktucheinheit ist dann in keinem Kanal angeordnet, sondern lediglich an der Außenfläche des Ballens des Drucktuchzylinders.

Für alle hier beschriebenen Drucktucheinheiten und Verfahren gilt, dass die Füllmasse 13; 14; 34; 36; 51; 52 vor dem Montieren der Drucktucheinheit auf den Drucktuchzylinder an der Drucktucheinheit angeordnet ist bzw. angeordnet werden kann.

Die Füllmassen 13; 14; 34; 36; 51; 52, auch als Stützelemente 13; 14; 34; 36; 51; 52 bezeichnet, können z. B. auch zur Abstützung eines Gegenzylinders in radialer Richtung dienen, da der Drucktuchzylinder mit einem Gegenzylinder, z. B. einem Form- oder einem Plattenzylinder, in Kontakt steht. Der Formzylinder weist mindestens einen Kanal auf, in dem die mindestens eine Druckplatte befestigt ist. Die Füllmasse 13; 14; 34; 36; 51; 52 wirkt mit einer Druckplatte des Gegenzylinders zusammen, indem sie sich gegenseitig stützen.

### Bezugszeichenliste

- 01: -
- 02: Trägerplatte
- 03: Drucktuch, Gummituch
- 04: Schenkel (Trägerplatte)
- 05: Drucktuchzylinder
- 06: Schenkel (Trägerplatte)
- 07: Mittelteil (Trägerplatte)
- 08: Abkantung
- 09: Abkantung
- 10: -
- 11: Ende (Drucktuch)
- 12: Ende (Drucktuch)
- 13: Füllmasse, Stützelement
- 14: Füllmasse, Stützelement
- 15: -
- 16: Spalt
- 17: -
- 18: Trägerplatte
- 19: Drucktuch
- 20: -
- 21: Schenkel
- 22: Schenkel
- 23: Dichtungselement
- 24: Unterbauschicht
- 25: -
- 26: Spalt
- 27: Abkantung
- 28: Abkantung
- 29: Füllmasse, Siegelmaterial
- 30: -
- 31: Ende (Drucktuch)
- 32: Ende (Drucktuch
- 33: Schnittlinie
- 34: Stützelement, Füllmasse
- 35: Mittelteil
- 36: Stützelement, Füllmasse
- 37: -
- 38: -
- 39: -
- 40: -
- 41: Vorrichtung, Herstellvorrichtung
- 42: Trägerplatte
- 43: Drucktuch
- 44: Schenkel
- 45: -
- 46: Schenkel
- 47: Mittelteil
- 48: Abkantung
- 49: Abkantung
- 50: -
- 51: Füllmasse
- 52: Füllmasse
- 53: Grundkörper, Träger
- 54: Form, Schieber
- 55: -
- 56: Form, Schieber
- 57: Einstellmechanismus
- 58: Vorrichtung, weitere; Werkzeug
- 59: Anschlag
- 60: -
- 61: Ende (Drucktuch)
- 62: Ende (Drucktuch)

- a01: Abstand
- a02: Abstand
- d01: Dicke (Drucktucheinheit)
- d02: Dicke (Trägerplatte)

- L13: Länge
- L14: Länge
- L51: Länge
- L52: Länge

- V42: Verlängerung, virtuelle
- V43: Verlängerung, virtuelle

- R: Radius
- R03: Radius
- R11: Radius
- R12: Radius

- α04: Öffnungswinkel
- α06: Öffnungswinkel

## Patentansprüche

1. Drucktucheinheit eines Drucktuchzylinders einer Druckmaschine mit einer formstabilen Trägerplatte (02; 18; 42) und einem auf einer Außenseite der Trägerplatte (02; 18; 42) befestigten Drucktuch (03; 19; 43), wobei an mindestens einem Ende des Drucktuches (03; 19; 43) Füllmasse (13; 14; 29; 51; 52) angeordnet ist, wobei die Füllmasse (13; 14; 29; 51; 52) bis mindestens an eine Außenseite des Drucktuches (03; 19; 43) angeordnet ist, **dadurch gekennzeichnet, dass** sich die als Stützelement ausgebildete Füllmasse (51; 52) an der von der Trägerplatte (42) abgewandten Außenseite des Drucktuches (43) in Umfangsrichtung des Drucktuches (43) erstreckt und dass eine Länge (L51; L52) der Füllmasse (51; 52) in Umfangsrichtung größer 0,1 mm ist.

2. Drucktucheinheit nach Anspruch 1, **dadurch gekennzeichnet, dass** eine Länge (L51; L52) der Füllmasse (51; 52) in Umfangsrichtung größer 0,4 mm ist.

3. Drucktucheinheit nach Anspruch 1, **dadurch gekennzeichnet, dass** eine Länge (L51; L52) der Füllmasse (51; 52) in Umfangsrichtung kleiner 2 mm ist.

4. Drucktucheinheit nach Anspruch 1, **dadurch gekennzeichnet, dass** eine Länge (L51; L52) der Füllmasse (51; 52) in Umfangsrichtung kleiner 5 mm ist.

5. Drucktucheinheit nach Anspruch 1, **dadurch gekennzeichnet, dass** eine Dicke der Füllmasse (51; 52) größer als eine Dicke des Drucktuches (43) ist.

6. Drucktucheinheit nach Anspruch 1, **dadurch gekennzeichnet, dass** die Trägerplatte (42) mindestens einen abgewinkelten Schenkel (44; 46) aufweist.

7. Drucktucheinheit nach Anspruch 6, **dadurch gekennzeichnet, dass** der abgewinkelte Schenkel (46) mit der anschließenden Trägerplatte (42) einen spitzen Öffnungswinkel (α06) einschließt.

8. Drucktucheinheit nach Anspruch 6, **dadurch gekennzeichnet, dass** der abgewinkelte Schenkel (46) am vorlaufenden Ende der Drucktucheinheit angeordnet ist.

9. Drucktucheinheit nach Anspruch 6, **dadurch gekennzeichnet, dass** die Trägerplatte (42) zwei abgewinkelte Schenkel (44; 46) aufweist.

10. Drucktucheinheit nach Anspruch 9, **dadurch gekennzeichnet, dass** der abgewinkelte Schenkel (44) am nachlaufenden Ende mit der anschließenden Trägerplatte (42) einen Öffnungswinkel (α04) von 45 bis 150 Grad aufweist.

11. Drucktucheinheit nach Anspruch 9, **dadurch gekennzeichnet, dass** der abgewinkelte Schenkel (44) am nachlaufenden Ende mit der anschließenden Trägerplatte (42) einen Öffnungswinkel (α04) von 80 bis 100 Grad aufweist.

12. Drucktucheinheit nach Anspruch 9, **dadurch gekennzeichnet, dass** der abgewinkelte Schenkel (44) am nachlaufenden Ende mit der anschließenden Trägerplatte (42) einen Öffnungswinkel (α04) von 120 bis 150 Grad aufweist.

13. Drucktucheinheit nach Anspruch 6 oder 9, **dadurch gekennzeichnet, dass** die Füllmasse (51; 52) zumindest teilweise auf einer Abkantung (48; 49) des abgewinkelten Schenkels (44; 46) der Trägerplatte (42) angeordnet ist.

14. Drucktucheinheit nach Anspruch 6 oder 9, **dadurch gekennzeichnet, dass** die Füllmasse (51; 52) in Längsrichtung über das Ende der Trägerplatte (42) hinausragt.

15. Drucktucheinheit nach Anspruch 13, **dadurch gekennzeichnet, dass** die Füllmasse (51; 52) zumindest teilweise über die Abkantung (48; 49) hinaus auf dem abgewinkelten Schenkel (44; 46) der Trägerplatte (42) angeordnet ist.

16. Drucktucheinheit nach Anspruch 1, **dadurch gekennzeichnet, dass** sich die Füllmasse (51; 52) an einer virtuellen Verlängerung (V43) der Außenseite des Drucktuches (43) in Längsrichtung des Drucktuches (43) erstreckt.

17. Drucktucheinheit nach Anspruch 16, **dadurch gekennzeichnet, dass** die Füllmasse (51; 52) in radialer Richtung zumindest teilweise über die virtuelle Verlängerung (V43) der Außenseite des Drucktuches (43) übersteht.

18. Drucktucheinheit nach Anspruch 1, **dadurch gekennzeichnet, dass** an beiden Enden (61; 62) des Drucktuches (43) jeweils eine eigene Füllmasse (51; 52) angeordnet ist.

19. Drucktucheinheit nach Anspruch 13, **dadurch gekennzeichnet, dass** die Füllmasse (51; 52) die Abkantung (48; 49) umschlingt.

20. Drucktucheinheit nach Anspruch 1 oder 18, **dadurch gekennzeichnet, dass** im auf dem Drucktuchzylinder montierten Zustand die an einem Ende (61; 62) des Drucktuches (43) angeordnete Füllmasse (51; 52) nicht mit dem anderen Ende (61; 62) des Drucktuches (43) oder der am anderen Ende (61; 62) des Drucktuches (43) angeordneten anderen Füllmasse (51; 52) verbunden ist.

21. Drucktucheinheit nach Anspruch 20, **dadurch gekennzeichnet, dass** im auf dem Drucktuchzylinder montierten Zustand die an einem Ende (61; 62) des Drucktuches (43) angeordnete Füllmasse (51; 52) das andere Ende (61; 62) des Drucktuches (43) oder die am anderen Ende (61; 62) des Drucktuches (43) angeordnete andere Füllmasse (51; 52) nicht berührt.

22. Drucktucheinheit nach Anspruch 1, **dadurch gekennzeichnet, dass** die Trägerplatte (42) aus Metall ist.

23. Drucktucheinheit nach Anspruch 1, **dadurch gekennzeichnet, dass** das Drucktuch (43) mehrlagig ist.

24. Drucktucheinheit nach Anspruch 1, **dadurch gekennzeichnet, dass** die Füllmasse (51; 52) einstückig ist.

25. Drucktucheinheit nach Anspruch 1, **dadurch gekennzeichnet, dass** die Werkstoffe von Füllmasse (51; 52) und Drucktuch (43) unterschiedlich sind.

26. Drucktucheinheit nach Anspruch 1, **dadurch gekennzeichnet, dass** die Werkstoffe von Füllmasse (51; 52) und Drucktuch (43) gleich sind.

## Claims

1. Printing blanket unit of a printing blanket cylinder of a printing machine with a dimensionally-stable mounting plate (02; 18; 42) and a printing blanket (03; 19; 43) affixed to the exterior of the mounting plate (02; 18; 42), wherein a filler (13; 14; 29; 51; 52) is arranged on at least one end of the printing blanket (03; 19; 43), wherein the filler (13; 14; 29; 51; 52) is arranged at least up until an exterior of the printing blanket (03; 19; 43), **characterised in that** the filler (51; 52) constructed as a support element projects to the exterior of the printing blanket (43) facing away from the mounting plate (42), in the circumferential direction of the printing blanket (43), and that a length (L51; L52) of the filler (51; 52) in the circumferential direction is greater than 0.1 mm.

2. Printing blanket unit according to claim 1, **characterised in that** a length (L51; L52) of the filler material in the circumferential direction is greater than 0.4 mm.

3. Printing blanket unit according to claim 1, **characterised in that** a length (L51; L52) of the filler (51; 52) in the circumferential direction is smaller than 2 mm.

4. Printing blanket unit according to claim 1, **characterised in that** a length (L51; L52) of the filler (51; 52) in the circumferential direction is smaller than 5 mm.

5. Printing blanket unit according to claim 1, **characterised in that** a thickness of the filler (51; 52) is greater than a thickness of the printing blanket (43).

6. Printing blanket unit according to claim 1, **characterised in that** the mounting plate (42) has at least one angled bracket (44; 46).

7. Printing blanket unit according to claim 6, **characterised in that** the angled bracket (46) incorporates a pointed aperture angle (α06) with the connected mounting plate (42).

8. Printing blanket unit according to claim 6, **characterised in that** the angled bracket (46) is arranged on the advanced end of the printing blanket unit.

9. Printing blanket unit according to claim 6, **characterised in that** the mounting plate (42) has two angled brackets (44; 46).

10. Printing blanket unit according to claim 9, **characterised in that** the angled bracket (44) has an aperture angle (α04) of 45 to 150 degrees on the subsequent end with the connected mounting plate (42).

11. Printing blanket unit according to claim 9, **characterised in that** the angled bracket (44) has an aperture angle (α04) of 80 to 100 degrees on the subsequent end with the connected mounting plate (42).

12. Printing blanket unit according to claim 9, **characterised in that** the angled bracket (44) has an aperture angle (α04) of 120 to 150 degrees on the subsequent end with the connected mounting plate (42).

13. Printing blanket unit according to claim 6 or 9, **characterised in that** the filler (51; 52) is at least partially arranged on a splay (48; 49) of the angled bracket (44; 46) of the mounting plate (42).

14. Printing blanket unit according to claim 6 or 9, **characterised in that** the filler (51; 52) protrudes in the longitudinal direction over the end of the mounting plate (42).

15. Printing blanket unit according to claim 13, **characterised in that** the filler (51; 52) is arranged at least partially on the angled bracket (44; 46) of the mounting plate (42) over the edge of the splay (48; 49).

16. Printing blanket unit according to claim 1, **characterised in that** the filler (51; 52) projects in the longitudinal direction of the printing blanket (43) on a virtual extension (V43) of the exterior of the printing blanket (43).

17. Printing blanket unit according to claim 16, **characterised in that** the filler (51; 52) partially overlaps the virtual extension (V43) of the exterior of the printing blanket (43) in the radial direction.

18. Printing blanket unit according to claim 1, **characterised in that** a filler is allocated to each of the two ends (61; 62) of the printing blanket (43).

19. Printing blanket unit according to claim 13, **characterised in that** the filler (51; 52) clasps the splay.

20. Printing blanket unit according to claim 1 or 18, **characterised in that,** when it is mounted on the printing blanket cylinder, the filler (51; 52) arranged on one end (61; 62) of the printing blanket (43) is not joined to the other end (61; 62) of the printing blanket (43), nor to the other filler (51; 52) arranged on the other end (61; 62) of the printing blanket (43).

21. Printing blanket unit according to claim 20, **characterised in that,** when it is mounted on the printing blanket cylinder, the filler (51; 52) arranged on one end (61; 62) of the printing blanket (43) does not touch the other end (61; 62) of the printing blanket (43) or the filler (51; 52) arranged on the other end (61; 62) of the printing blanket (43).

22. Printing blanket unit according to claim 1, **characterised in that** the mounting plate (42) is made of metal.

23. Printing blanket unit according to claim 1, **characterised in that** the printing blanket (43) is multi-layered.

24. Printing blanket unit according to claim 1, **characterised in that** the filler (51; 52) is one-piece.

25. Printing blanket unit according to claim 1, **characterised in that** the materials of the filler (51; 52) and the printing blanket (43) are different.

26. Printing blanket according to claim 1, **characterised in that** the materials of the filler (51; 52) and printing blanket (43) are the same.

## Revendications

1. Ensemble blanchet d'un cylindre à blanchet d'une machine d'imprimerie, avec une plaque de support indéformable (02 ; 18 ; 42) et avec un blanchet (03 ; 19 ; 43) fixé sur une face extérieure de la plaque de support (02 ; 18 ; 42), sachant qu'une masse de remplissage (13 ; 14 ; 29 ; 51 ; 52) est disposée à au moins une extrémité du blanchet (03 ; 19 ; 43), sachant que la masse de remplissage (13 ; 14 ; 29 ; 51 ; 52) est disposée au moins jusqu'à une face extérieure du blanchet (03 ; 19 ; 43), **caractérisé en ce que** la masse de remplissage (51 ; 52) réalisée sous forme d'élément de soutien s'étend en direction circonférentielle du blanchet (43) sur la face extérieure du blanchet (43) qui est opposée à la plaque de support (42), et **en ce qu'**une longueur (L51 ; L52) de la masse de remplissage (51 ; 52) en direction circonférentielle est supérieure à 0,1 mm.

2. Ensemble blanchet selon la revendication 1, **caractérisé en ce qu'**une longueur (L51 ; L52) de la masse de remplissage (51 ; 52) en direction circonférentielle est supérieure à 0,4 mm.

3. Ensemble blanchet selon la revendication 1, **caractérisé en ce qu'**une longueur (L51 ; L52) de la masse de remplissage (51 ; 52) en direction circonférentielle est inférieure à 2 mm.

4. Ensemble blanchet selon la revendication 1, **caractérisé en ce qu'**une longueur (L51 ; L52) de la masse de remplissage (51 ; 52) en direction circonférentielle est inférieure à 5 mm.

5. Ensemble blanchet selon la revendication 1, **caractérisé en ce qu'**une épaisseur de la masse de remplissage (51 ; 52) est supérieure à une épaisseur du blanchet (43).

6. Ensemble blanchet selon la revendication 1, **caractérisé en ce que** la plaque de support (42) présente au moins une branche repliée (44 ; 46).

7. Ensemble blanchet selon la revendication 6, **caractérisé en ce que** la branche repliée (46) forme un angle d'ouverture aigu (α06) avec la plaque de support consécutive (42).

8. Ensemble blanchet selon la revendication 6, **caractérisé en ce que** la branche repliée (46) est disposée à l'extrémité avant de l'ensemble blanchet.

9. Ensemble blanchet selon la revendication 6, **caractérisé en ce que** la plaque de support (42) présente deux branches repliées (44 ; 46).

10. Ensemble blanchet selon la revendication 9, **caractérisé en ce que** la branche repliée (44), à l'extrémité arrière, forme un angle d'ouverture (α04) de 45 à 150 degrés avec la plaque de support consécutive (42).

11. Ensemble blanchet selon la revendication 9, **caractérisé en ce que** la branche repliée (44), à l'extrémité arrière, forme un angle d'ouverture (α04) de 80 à 100 degrés avec la plaque de support consécutive (42).

12. Ensemble blanchet selon la revendication 9, **caractérisé en ce que** la branche repliée (44), à l'extrémité arrière, forme un angle d'ouverture (α04) de 120 à 150 degrés avec la plaque de support consécutive (42).

13. Ensemble blanchet selon la revendication 6 ou 9, **caractérisé en ce que** la masse de remplissage (51 ; 52) est disposée au moins partiellement sur une zone de repliage (48 ; 49) de la branche repliée (44 ; 46) de la plaque de support (42).

14. Ensemble blanchet selon la revendication 6 ou 9, **caractérisé en ce que** la masse de remplissage (51 ; 52) s'étend en direction longitudinale au-delà de l'extrémité de la plaque de support (42).

15. Ensemble blanchet selon la revendication 13, **caractérisé en ce que** la masse de remplissage (51 ; 52) est disposée au moins partiellement au-delà de la zone de repliage (48 ; 49) sur la branche repliée (44 ; 46) de la plaque de support (42).

16. Ensemble blanchet selon la revendication 1, **caractérisé en ce que** la masse de remplissage (51 ; 52) s'étend sur un prolongement virtuel (V43) de la face extérieure du blanchet (43), dans la direction longitudinale du blanchet (43).

17. Ensemble blanchet selon la revendication 16, **caractérisé en ce que** la masse de remplissage (51 ; 52), en direction radiale, dépasse au moins partiellement du prolongement virtuel (V43) de la face extérieure du blanchet (43).

18. Ensemble blanchet selon la revendication 1, **caractérisé en ce qu'**une propre masse de remplissage (51 ; 52) est respectivement disposée à chacune des deux extrémités (61 ; 62) du blanchet (43).

19. Ensemble blanchet selon la revendication 13, **caractérisé en ce que** la masse de remplissage (51 ; 52) s'étend autour de la zone de repliage (48 ; 49).

20. Ensemble blanchet selon la revendication 1 ou 18, **caractérisé en ce que,** dans l'état monté sur le cylindre à blanchet, la masse de remplissage (51 ; 52) disposée à une extrémité (61 ; 62) du blanchet (43) n'est pas reliée à l'autre extrémité (61 ; 62) du blanchet (43) ou à l'autre masse de remplissage (51 ; 52) disposée à l'autre extrémité (61 ; 62) du blanchet (43).

21. Ensemble blanchet selon la revendication 20, **caractérisé en ce que,** dans l'état monté sur le cylindre à blanchet, la masse de remplissage (51 ; 52) disposée à une extrémité (61 ; 62) du blanchet (43) n'est pas en contact avec l'autre extrémité (61 ; 62) du blanchet (43) ou avec l'autre masse de remplissage (51 ; 52) disposée à l'autre extrémité (61 ; 62) du blanchet (43).

22. Ensemble blanchet selon la revendication 1, **caractérisé en ce que** la plaque de support (42) est en métal.

23. Ensemble blanchet selon la revendication 1, **caractérisé en ce que** le blanchet (43) est à plusieurs couches.

24. Ensemble blanchet selon la revendication 1, **caractérisé en ce que** la masse de remplissage (51 ; 52) est d'un seul tenant.

25. Ensemble blanchet selon la revendication 1, **caractérisé en ce que** les matériaux de la masse de remplissage (51 ; 52) et du blanchet (43) sont différents.

26. Ensemble blanchet selon la revendication 1, **caractérisé en ce que** les matériaux de la masse de remplissage (51 ; 52) et du blanchet (43) sont identiques.
